# EUROPÄISCHE PATENTSCHRIFT

(11) **EP 0 145 640 B1**
(45) Veröffentlichungstag und Bekanntmachung des Hinweises auf die Patenterteilung: **19.08.1987**
(21) Anmeldenummer: 84730116.5
(22) Anmeldetag: 26.10.1984
(51) Int. Cl.: B65C 9/16, B65C 3/16

(54) **Vorrichtung zum Aufbringen von Etiketten auf runde Gefässe**
Device for applying labels to round containers
Dispositif pour appliquer des étiquettes sur des récipients ronds

(30) Priorität: 09.12.1983 DE 3345126
(43) Veröffentlichungstag der Anmeldung: 19.06.1985
(73) Patentinhaber: WEISS ETIKETTIERTECHNIK GMBH + CO KG, D-1000 Berlin 51 (DE)
(72) Erfinder: Schlacht, Ernst, D-1000 Berlin 27 (DE)
(74) Vertreter: Wey, Hans-Heinrich, Dipl.-Ing.

## Beschreibung

Die vorliegende Erfindung betrifft eine Vorrichtung zum Aufbringen von Etiketten auf runde Gefäße entsprechend dem Gattungbegriff des Hauptanspruchs.

Derartige Vorrichtungen sind beispielsweise aus der DE-B-22 03 996 bekannt. Zum Aufbringen der Etiketten sind aus Gründen der Leimersparnis bereits verschiedene Vorschläge gemacht worden, um eine Vollbeleimung der Etiketten überflüssig zu machen. Am bekanntesten ist die Beleimung in Streifenform.

Man hat aber auch schon versucht,.insbesondere bei Rundumetiketten, nur den Etikettenanfang und das Etikettenende zu beleimen. Dies hat jedoch konstruktive Schwierigkeiten mit sich gebracht.

Ein Versuch, in gewohnter Weise Kaltleim zu verwenden und zu diesem Zweck den Etikettenkasten derart an der Leimwalze vorbeischwingen zu lassen, daß teils der Etikettenanfang, teils das Etikettenende mit Leim versehen wurde, ist daran gescheitert, daß die schwingenden Massen bei großen Stückzahlen sich. nicht beherrschen ließen.

Man ist dann dazu übergegangen, bei stillstehendem Etikettenkasten für den Etikettenanfang und das Etikettenende je ein Heißklebeaggregat zu verwenden, wobei die Dosen oder Gläser am Etikettenkasten vorbeilaufen und auf diese Weise mit Etiketten versehen werden. Ganz abgesehen davon, daß Heißkleber sehr viel teurer sind als Kaltleim und daß die zugehörigen Aggregate konstruktiv aufwendig sind, hat sich auch diese Art der Etikettenaufbringung bei hohen Stückzahlen nicht bewährt.

Der Erfindung liegt die Aufgabe zugrunde, eine Etikettiermaschine für Rundumetikettierung mit Anfang- und Endbeleimung für runde Gefäße, beispielsweise Dosen und Gläser, zu schaffen, bei welcher die Vorder- und Endbeleimung mit einem - Kaltleimwerk möglich ist und hohe Stückzahlen erreicht werden können.

Diese Aufgabe wird bei einer Etikettiervorrichtung der eingangs erwähnten Art erfindungsgemäß mit den im kennzeichnenden Teil des Hauptanspruchs angegebenen Mitteln erreicht.

Weiterbildungen der Erfindung sind in den Unteransprüchen angegeben.

Die Erfindung wird nachstehend anhand eines in der Zeichnung dargestellten Ausführungsbeispiels des Erfindungsgegenstandes näher erläutert.

Es zeigen
Figur 1 eine schematische Draufsicht auf eine Etikettiervorrichtung,
Figur 2 eine Draufsicht auf die Anlegertrommel der Etikettiervorrichtung in einer ersten Stellung A,
Figur 3 eine Draufsicht auf die Anlegertrommel der Etikettiervorrichtung in einer zweiten Stellung B,
Figur 4 eine Draufsicht auf die Anlegertrommel der Etikettiervorrichtung in einer dritten Stellung C,
Figur 5 eine Draufsicht auf die Anlegertrommel der Etikettiervorrichtung in einer vierten Stellung D,
Figur 6 eine Draufsicht auf die Anlegertrommel der Etikettiervorrichtung in einer fünften Stellung E,
Figur 7 eine Draufsicht auf die Anlegertrommel der Etikettiervorrichtung in einer sechsten Stellung F,
Figur 8 einen schematischen Teilschnitt durch Anlegertrommel und Leimwerk,
Figur 9 eine schematische Draufsicht auf einen Teil der Fig. 8.

Wie Fig. 1 erkennen läßt, werden runde Gefäße 10, z. B. Dosen oder Gläser, die mit einem Rundumetikett versehen werden sollen, auf einem für die Zu- und Abfuhr der Gefäße bestimmten Förderband 11 in Pfeilrichtung durch die Etikettiervorrichtung geführt, wobei sie mittels einer Vereinzelungsschnecke 12 vor dem Eintritt in den eigentlichen Arbeitsbereich auf den erforderlichen gegenseitigen Abstand getrennt werden, um anschließend zwischen einem Antriebsriemen 13 und einer beispielsweise aus Schaumgummi bestehenden Wirkfläche 14 abrollend hindurchbewegt zu werden. Die Wirkfläche 14 befindet sich an einer Gegenhaltevorrichtung 15, die sich mittels einer Verstelleinrichtung 16 entsprechend dem Durchmesser der zu etikettierenden Gefäße hinsichtlich ihres Abstandes von dem Riemen 12 einstellen und festlegen läßt.

Die Etiketten 17 sind in einem Etikettenkasten 18 gestapelt, werden mittels einer Etikettenentnahme und Übertragungstrommel 20 von an einem Leimwerk 19 beleimten Trommelsegmenten 21 und 22 zu einem Abstreifer 23', der in der Nähe einer Umkehrrolle 23 des Antriebsriemens 13 angeordnet ist, verbracht und von dem Antriebsriemen 13 gegen die Gefäße 10 gedrückt. Die Gefäße drehen sich zwischen Riemen 13 und Gegenfläche 14, 15, so daß bei einer vollen Drehung eines Gefäßes das Etikett rundherum aufgebracht ist. Das Leimwerk 19 hat einen Flaschenfühler 24. Gegenüber der Vereinzelungsschnecke 12 befindet sich eine Sicherheitsklappe 25. Ein Stopper 26 dient gegebenenfalls zum sofortigen Außerbetriebsetzen der Anlage.

In Fig. 1 sind je zwei Segmente 21 und 22 dargestellt, so daß bei einer Umdrehung der Trommel 20 zwei Gefäße mit Etiketten versehen werden können. Dadurch kommt man bei 250 Umdrehungen pro Minute auf eine Leistung von 30 000 Stück pro Stunde.

Die Segmente 21 dienen zur Vorderbeleimung, die Segmente 22 zur Endbeleimung von Rundumetiketten. Dazu werden die Segmente 21 und 22 am Leimwerk 19 in an sich bekannter Weise mit Kaltleim bestrichen, wobei das bewegliche Segment 21 unter dem Einfluß der Steuerkurve 30 nacheinander verschiedene Phasen durchläuft und dabei verschiedene Arbeitsstellungen A bis F durchläuft, die im einzelnen in Fig. bis 7 dargestellt sind.

In Fig. 2 (Stellung A) bewirkt die Kurvenführung über einen Nocken 35 einen Vorwärtsschwenk des Segments 21 auf das Vorderende des Etiketts 17 zu.

In Fig. 3 (Stellung B) erkennt man, wie das gegenüber dem Vorderende des Etiketts angekommene Segment an den Etikettenstapel herangeführt ist, und zwar wieder unter dem Einfluß der Steuerkurve 30 und des Hebelgestänges 32, 33, 34, dessen innere Drehpunkte 39 und 40 auf einem Teilkreis verbleiben.

In Fig. 4 (Stellung C) ist das Segment in den Etikettenstapel eingedrückt.

In Fig. 5 (Stellung D) bewirkt der Gegennocken 36 in der Steuerkurve, daß das Segment 21 sich nicht nur mit dem Etikett 17 abzuheben beginnt, sondern gleichzeitig auch eine kurze Rückwärtsbewegung ausführt, um über die Nase 37 am Etikettenkasten 18 hinweggleiten zu können.

In Fig. 6 (Stellung E) ist die Grundstellung des Segments 21 erreicht, das sich wieder vorwärts bewegt und das Etikett 17 über den Umfang der Anlegertrommel 20 mitnimmt.

In Fig.7 (Stellung F) schließlich ist das Segment 21 mit dem beleimten Vorderende des Etiketts 17, das den vom Leimwerk 19 auf das Segment aufgegebenen Leim nun an das Etikett abgegeben hat, an einem Abstreifer 23' angelangt, wo das Etikett zwischen einen um eine Umlenkrolle 23 laufenden Antriebsriemen 13 und ein Gefäß 10 gebracht wird.

Das Gefäß 10 rollt zwischen Antriebsriemen 13 und Gegenfläche 14 ab, wobei es vom Etikett 17 umschlungen wird. In zwischen ist das feste Segment 22 gegenüber dem Etikettenende angelangt, um es anschließend zwischen der Anlegertrommel 20 und einer Andruckrolle 29 zu beleimen und bis zum Abstreifer 23' mitzunehmen, wo das Etikettenende ebenso wie vorher das Vorderende auf das Gefäß gelangt.

In Fig. und 9 sind konstruktive Einzelheiten des beweglichen Segments 21 und des Hebelgestänges 32, 33, 34 mit den Gelenkpunkten 39 und 40 sowie ihre Bezugslage zur Anlegertrommel 20 und zum Leimwerk 19 angedeutet.

Die Vorteile einer erfindungsgemäßen Etikettiermaschine für Rundumetiketten mit Anfangs- und Endbeleimung von Dosen und Gläsern sind vor allem folgende :
Die Vorder- und Endbeleimung erfolgt mit einem Kaltleimwerk 19 statt mit aufwendigen Heißklebeaggregaten.

Es wird eine Leimersparnis von 85 % bis 90 % gegenüber Streifen- oder Vollbeleimung erreicht.

Die Gefäße 10 werden stehend geradlinig durch die Maschine geführt, daher ein geringer Raumbedarf und einfacher Maschinenaufbau.

Es genügen einfache Übertragungselemente vom Etikettenkasten 18 zum Gefäß 10 ; daher nicht nur geringes Trägheitsmoment, sondern auch schnelle Umstellung auf verschiedene Etikettenformate.

Es ist eine waagerechte und senkrechte Signierung auf der Etikettenvorderseite am Anleger 20 mittels Dateur 28 od. dgl. möglich.

Es kann am Anleger 20 auch ein Codeleser 27 angebracht werden.

Der stillstehende Etikettenkasten 18 vermeidet schwingende Masse und ermöglicht leichtes Einlegen von langen Etiketten während des Betriebs.

Die Gefäße 10 werden während des gesamten Etikettiervorganges gehalten und geführt.

## Patentansprüche

1. Vorrichtung zum Aufbringen von Etiketten auf runde Gefäße (10) mit einem zur Zu- und Abfuhr der Gefäße dienenden Förderband (11), einer Vereinzelungsschnecke (12) für die Gefäße auf dem Förderband, einem Antriebsriemen (13) und einer Gegendruckfläche (14), einem Etikettenkasten (18), einem Leimwerk (19), einer Entnahme- und Übertragungstrommel (20), mit der die Etiketten (17) dem Kasten entnommen und übertragen werden, wobei die Etiketten an die zwischen Antriebsriemen und Gegendruckfläche abrollenden Gefäße aufgebracht werden, dadurch gekennzeichnet, daß die Entnahme- und Übertaragungstrommel (20) an ihrem Umfang mit mindestens je einem beweglichen Segment (21) für die Beleimung und Mitnahme des Anfangs eines Rundumetiketts (17) und mindestens je einem festen Segment (22) für die Beleimung des Etikettenendes versehen ist, wobei zur Steuerung der Bewegung des beweglichen Segments eine nockenförmige Steuernut (30) mit einer Nockenrolle (31) versehen ist.

2. Vorrichtung nach Anspruch 1, dadurch gekennzeichnet, daß am Umfang der Entnahme-und Übertragungstrommel (20) zwei bewegliche Segmente (21) und gleichviel feste Segmente (22) vorgesehen sind, die gegeneinander jeweils um 180° versetzt sind.

3. Vorrichtung nach Anspruch 1, dadurch gekennzeichnet, daß n bewegliche Segmente (21) und n feste Segmente (22) vorgesehen sind, die gegeneinander jeweils um 360° : n versetzt sind.

4. Vorrichtung nach einem der Ansprüche 1 bis 3, dadurch gekennzeichnet, daß die Nockenroile (31) durch ein Hebelgestänge (32, 33, 34) mit dem beweglichen Segment (21) verbunden ist.

5. Vorrichtung nach einem der Ansprüche 1 bis 4, dadurch gekennzeichnet, daß zur Steuerung der einzelnen Phasen des Segments (21) ein Winkelhebel (33) vorgesehen ist, dessen Drehpunkt (39) ebenso wie der Drehpunkt (40) eines Verbindungsstückes (32) auf einem Teilkreis (38) angeordnet ist oder der Teilkreis (38) für das Verbindungsstück (32) im Durchmesser bis maximal das Zweifache des Durchmessers der Nockenrolle (31) den Teilkreis für den Winkelhebel (33) nicht über- oder unterschreitet.

6. Vorrichtung nach einem der Ansprüche 1 bis 5, dadurch gekennzeichnet, daß unter dem Einfluß der Nockenrolle das bewegliche Segment (21) bei stetig drehender Trommel (20) nach dem Abgeben des Etiketts (17) an einen Abstreifer (23') an dem Leimwerk (19) erneut Leim aufnimmt. gegenüber dem Vorderende des Etiketts (17) anhält, sich auf den Etikettenkasten (18) zu bewegt, in den Etikettenstapel eindrückt, unter Mitnahme des Etikettenanfangs eine kurve Rückwärts- und Abhebebewegung vollführt, sich unter Mitnahme des Etiketts vorwärts bewegt und das Etikett am Abstreifer abgibt, während das mit Leim versehene feste Segment (22) das Hinterende des Etiketts beim Vorbeistreifen an einer Gegenwalze (29) beleimt.

## Claims

1. An apparatus for the application of labels to round containers (10), with a conveyor belt (11) for supplying and removing the containers, a separating screw conveyor (12) for the containers on the conveyor belt, a drive belt (13) and a counter pressure surface (14), a label box (18), a gluing mechanism (19), a removal and transferal drum (20) for removing and transferring the labels (17) from the box, with the labels being applied to the containers rolling off between drive belt and counter pressure surface, characterized in that the removal and transferal drum (20) is provided on its periphery with at least one movable segment (21) each for gluing and carrying the beginning of an allround label (17) and at least one stationary segment (22) each for the gluing of the label end, wherein a cam-shaped control groove (30) for controlling the movement of the movable segment is provided with a cam roller (31).

2. An apparatus according to claim 1, characterized in that two movable segments (21) and an equal number of stationary segments (22), offset against each other in each case by 180°, are provided on the periphery of the removal and transferal drum (20).

3. An apparatus according to claim 1, characterized in that n movable segments (21) and n stationary segments (22), offset against each other in each case by 360° : n, are provided.

4. An apparatus according to one of claims 1 to 3, characterized in that the cam roller (31) is connected to the movable segment (21) by a lever mechanism (32, 33, 34).

5. An apparatus according to one of claims 1 to 4, characterized in that an angle lever (33) is provided to control the individual phases of the segment (21), with the pivotal point (39) thereof and likewise the pivotal point (40) of a connection piece (32) being disposed on a graduated circle (38), or the graduated circle (38) for the connection piece (32), up to a maximum of twice the diameter of the cam roller (31), is no larger or smaller in diameter than the graduated circle for the angle lever (33).

6. An apparatus according to one of claims 1 to 5, characterized in that under the influence of the cam roller, with the drum (20) constantly rotating, the movable segment (21), upon releasing the label (17) at a wiper 23', the movable segment (21) again receives glue at the gluing mechanism (19), stops opposite the front end of the label (17), moves toward the label box (18), pushes into the stack of labels and, picking up the beginning of the label, executes a brief backward and lifting motion and, picking up the label, advances forward and releases the lable at the wiper, while the segment (22) provided with glue applies glue to the rear end of the label on passing a counter pressure roller (29).

## Revendications

1. Dispositif pour appliquer des étiquettes sur des récipients ronds (10), comportant une bande transporteuse (11) qui amène et évacue les récipients, une vis séparatrice (12) qui écarte les récipients sur la bande transporteuse, une courroie d'entraînement (13) et une surface de contre-pression (14), une boîte à étiquettes (18), un dispositif d'encollage (19) et un tambour de prise et de transfert (20) qui prend les étiquettes (17) dans la boîte et les transfère, les étiquettes étant appliquées. sur les récipients alors que ceux-ci roulent entre la courroie d'entraînement et la surface de contre-pression, caractérisé en ce que le tambour de prise et de transfert (20) est pourvu à sa périphérie d'au moins un segment mobile (21) pour l'encollage et l'entraînement du début d'une étiquette (17) faisant tout le tour et un segment fixe (22) pour l'encollage du bout de la même étiquette, une rainure de commande formant came (30) coopérant, pour la commande du mouvement du segment mobile, avec un galet (31).

2. Dispositif selon la revendication 1, caractérisé en ce que, à la périphérie du tambour de prise et de transfert (20), sont prévus deux segments mobiles (21) diamétralement opposés et autant de segments fixes (22) également diamétralement opposés.

3. Dispositif selon la revendication 1, caractérisé en ce qu'il est prévu n segments mobiles (21) distants angulairement de 360°/n et n segments fixes (22) également distants angulairement de 360°/n.

4. Dispositif selon l'une des revendications 1 à 3, caractérisé en ce que le galet suiveur de came (31) est relié au segment mobile (21) par un système de' leviers (32, 33, 34).

5. Dispositif selon l'une des revendications 1 à 4, caractérisé en ce que, pour la commande des différentes phases de déplacement du segment (21), il est prévu un levier coudé (33) dont l'axe de rotation (39), de même que l'axe de rotation (40) d'une biellette de liaison (32), est situé sur un cercle (38), ou le cercle (38) relatif à la biellette de liaison (32), dont le diamètre, ne s'écarte pas au-dessus ou au-dessous du cercle de référence relatif au levier coudé (33) de plus du double du diamètre du galet suiveur de came (31).

6. Dispositif selon l'une des revendications 1 à 5, caractérisé en ce que, sous l'action du galet suiveur de came, le segment mobile (21), le tambour (20) tournant constamment, après avoir cédé une étiquette (17) à un séparateur (23'), prend de nouveau de la colle au dispositif d'encollage (19), s'arrête en face de l'extrémité avant d'une nouvelle étiquette (17), se déplace vers la boîte à étiquette (18), s'enfonce dans la pile d'étiquettes, exécute un court mouvement en arrière et de dégagement en entraînant le début de l'étiquette, se meut en avant en entraînant l'étiquette et cède l'étiquette au séparateur, tandis que le segment fixe (22) pourvu de colle encolle l'extrémité arrière de l'étiquette en passant devant un rouleau presseur (29).
